# EUROPÄISCHE PATENTSCHRIFT

(11) **EP 3 521 598 B1**
(45) Veröffentlichungstag und Bekanntmachung des Hinweises auf die Patenterteilung: **09.09.2020**
(21) Anmeldenummer: 19152966.8
(22) Anmeldetag: 22.01.2019
(51) Int. Cl.: F02D 41/20

(54) **VERFAHREN ZUR BESTIMMUNG DER POSITION EINES STELLGLIEDS SOWIE STELLGLIEDBAUGRUPPE**
METHOD FOR DETERMINING THE POSITION OF AN ACTUATOR AND ACTUATOR MODULE
PROCÉDÉ DE DÉTERMINATION DE LA POSITION D'UN ORGANE DE RÉGLAGE ET MODULE D'ORGANE DE RÉGLAGE

(30) Priorität: 01.02.2018 DE 102018201513
(43) Veröffentlichungstag der Anmeldung: 07.08.2019
(73) Patentinhaber: Bayerische Motoren Werke Aktiengesellschaft, 80809 München (DE)
(72) Erfinder: Gruber, Stefan, 3353 Seitenstetten (AT); Schardax, Christian, 80797 München (DE)

(56) Entgegenhaltungen:
- EP-A1- 0 697 305
- EP-A1- 1 679 777
- EP-A2- 1 381 148
- EP-A2- 1 903 668
- EP-A2- 2 561 608
- WO-A1-2007/017483
- WO-A2-2010/028736
- WO-A2-2010/105795
- DE-A1-102008 002 724
- US-A- 5 132 602

## Beschreibung

Die Erfindung betrifft ein Verfahren zur Bestimmung der Position eines Stellglieds eines Verbrennungsmotors, insbesondere einer Regelklappe, einer Drallklappe oder eines Ventils. Die Erfindung betrifft außerdem eine Stellgliedbaugruppe für einen Verbrennungsmotor mit einem Stellglied, einem Gleichstrommotor und einer Steuereinheit.

In modernen Verbrennungsmotoren kommen eine Vielzahl an geregelten oder gesteuerten Stellgliedern zum Einsatz, die für einen optimalen Betrieb des Verbrennungsmotors in bestimmte Positionen zwischen zwei Endlagen gebracht werden müssen. Solche Stellglieder sind beispielsweise Klappen oder Ventile.

Es ist daher notwendig, die Position des Stellglieds zu erfassen, wobei zur Erfassung der Position üblicherweise spezielle Positionssensoren, wie Hallsensoren, am Stellglied vorgesehen sind. Diese Positionssensoren führen zu erhöhten Kosten des Stellglieds, sowohl durch Material- als auch durch Montagekosten. Außerdem schränken die Positionssensoren den Temperaturbereich und die Vibrationsfestigkeit des Stellgliedes ein.

Aus der US 5 132 602 A ist ein Aktuator mit einem Gleichstrommotor, der einen Hebel betätigt, einer Steuereinheit und einem Kommutierungszähler bekannt. Der Kommentierungszähler ist über einen Transformator mit einer elektrischen Leitung des Gleichstrommotors verbunden und misst die Änderung des magnetischen Flusses in der elektrischen Leitung, aus der die Kommutierungsartefakte abgeleitet werden.

Ferner zeigt die EP 2 561 608 A2 ein Verfahren zur Bestimmung der Stellposition eines Stellelements durch die Messung des zeitlichen Verlaufs des Ankerstroms und der Auszählung der darin enthaltenen Kommutierungsartefakte.

Des Weiteren offenbart die WO 2010/105 795 A2 ein Verfahren zur Korrektur von Zählfehlern bei der Auswertung von Kommutierungsartefakten in einem Gleichstrommotor.

Außerdem ist aus der DE 10 2008 002 724 A1 ein Verfahren zur Erkennung des Drehwinkels und der Reversierposition einer Getriebe-Antriebseinheit eines Scheibenwischers bekannt. Die Getriebe-Antriebseinheit weist einen Gleichstrommotor und eine Steuerung auf und die Steuerung erkennt den Anschlag des Motors anhand der Kommutierungsartefakte.

Weiterhin zeigt die EP 1 903 668 A2 einen Gleichstrommotor, eine Ansteuereinheit und eine Kommutierungsartefakte-Detektoreinheit. Mithilfe der Kommutierungsartefakte-Detektoreinheit wird die Stellung des Ankers des Gleichstrommotors durch das Zählen der Kommutierungsartefakte bestimmt.

Aus der EP 1 381 148 A2 ist außerdem ein Verfahren zur Bestimmung der Drehzahl und des Drehwinkels einer Getriebe-Antriebseinheit bekannt. Die Getriebe-Antriebseinheit weist einen Gleichstrommotor auf, der ein Antriebselement antreibt. Es ist ein Sensorelement vorgesehen, das die Stellung des Antriebselements bestimmt.

Die EP 1 679 777 A1 offenbart ferner eine Vorrichtung zur Defekterkennung eines Gleichstrommotors. Die Vorrichtung vergleicht zum Erkennen eines Defekts die zu erwartenden Kommutierungsartefakte pro Zeiteinheit mit den gemessenen Kommutierungsartefakten pro Zeiteinheit.

Aus der EP 0 697 305 A1 ist außerdem ein Steuerungssystem bekannt, das einen Motor, ein Strommessgerät und eine Steuereinheit hat. Die Steuereinheit korrigiert die Anzahl an gemessenen Kommutierungsartefakten anhand des zeitlichen Abstands zwischen den Kommutierungsartefakten.

Des Weiteren zeigt die WO 2007/017 483 A1 eine elektrische Schaltung zum Ansteuern eines Gleichstrommotors, dessen Kommutierungsartefakte im Stromverlauf über eine H-Brückenschaltung und einen Shunt gemessen werden.

Ferner offenbart die WO 2010/028736 A2 ein Verfahren und eine Vorrichtung zum Verarbeiten eines Ankerstromsignals. Anhand der Gegeninduktionsspannung des Gleichstrommotors wird das Ankerstromsignal gefiltert.

Es ist daher Aufgabe der Erfindung, ein Verfahren zur Bestimmung der Position eines Stellglieds sowie eine Stellgliedbaugruppe bereitzustellen, die eine Bestimmung der Position des Stellglieds auf kostengünstige und gleichzeitig robuste Weise ermöglichen.

Die Aufgabe wird gelöst durch ein Verfahren zur Bestimmung der Position eines Stellglieds eines Verbrennungsmotors gemäß Anspruch 1.

Eine Strommessung wird üblicherweise bei Gleichstrommotoren oder ihren Treibern bereits für andere Zwecke vorgenommen oder ist ohne aufwendige und empfindliche Sensorik, wie einem Shunt, zu realisieren.

Die Erfindung beruht auf der Idee, dass eine Bestimmung der Position mit hinreichender Genauigkeit aus der Anzahl an Kommutierungen möglich ist. Die Genauigkeit einer Positionsermittlung anhand der Kommutierungsartefakt ist zwar geringer als bei speziellen Positionssensoren, jedoch wurde erkannt, dass die mittels Kommutierungsartefakten erzielbare Genauigkeit für viele Anwendungen im Verbrennungsmotor ausreichend ist. Um den Einfluss von Messfehlern zu verringern, bestimmt die Steuereinheit die Position des Stellgliedes unter Verwendung der Anzahl an Kommutierungsartefakten relativ zu einer Endlage des Stellgliedes. Die Steuereinheit erkennt, wenn das Stellglied die Endlage erreicht hat, bestimmt daraufhin unabhängig von der Anzahl der Kommutierungsartefakte die Position des Stellglieds als die Endlage und überprüft beim Erreichen der Endlage, ob die Anzahl der Kommutierungsartefakte oberhalb einer vorbestimmten Mindestanzahl und/oder innerhalb eines vorbestimmten Bereichs liegt. Ist eine Endlage erreicht, interpretiert die Steuereinheit die aktuelle Position als Endlage. Somit erfolgt jedes Mal, wenn das Stellglied eine seiner Endlagen erreicht hat eine Kalibrierung des Messverfahrens. Außerdem wird die Anzahl der Kommutierungsartefakte der absolvierten Umdrehungen und/oder des Drehwinkels auf Null gesetzt werden, wenn eine Endlage erreicht wird.

Unter Kommutierungsartefakten werden im Rahmen dieser Erfindung Ausschläge im Stromverlauf verstanden, die durch die mechanische Kommutierung des Gleichstrommotors erzeugt werden. Diese Kommutierungsartefakte werde auch "Ripples" genannt.

Vorzugsweise bestimmt die Steuereinheit die Drehrichtung des Gleichstrommotors, insbesondere anhand der Polarität des Stromes, und zieht die Drehrichtung zur Bestimmung der Position des Stellgliedes heran.

Zum Beispiels wird die Anzahl an Kommutierungsartefakten bei Drehung des Gleichstrommotors in positive Drehrichtung mit jedem weiteren erkannten Kommutierungsartefakt um eins erhöht und bei Drehung in negative Drehrichtung mit jedem weiteren erkannten Kommutierungsartefakt um eins verringert.

In einer Ausgestaltung bestimmt die Steuereinheit die Anzahl der vom Gleichstrommotor absolvierten Umdrehungen und/oder den absolvierten Drehwinkel des Gleichstrommotors anhand der Anzahl der Kommutierungsartefakte und verwendet die die Anzahl der vom Gleichstrommotor absolvierten Umdrehungen und/oder den absolvierten Drehwinkel zur Bestimmung der Position des Stellglieds. Auf diese Weise ist eine einfache und zuverlässige Bestimmung der Position möglich.

In einer Ausführungsform ist ein Getriebe zwischen dem Gleichstrommotor und dem Stellglied vorgesehen, wobei in der Steuereinheit Informationen über die Übersetzung des Getriebes hinterlegt sind, wobei die Steuereinheit die Position des Stellglieds in Abhängigkeit der Übersetzung des Getriebes sowie den absolvierten Umdrehungen und/oder dem absolvierten Drehwinkel des Gleichstrommotors bestimmt. Dadurch lässt sich die Position des Stellglieds auch bei der Verwendung von Getrieben bestimmten.

Zum Beispiel ist das Getriebe selbstsperrend, um Messfehler durch unbeabsichtigte Bewegungen des Stellglieds zu vermeiden.

In einer weiteren Ausführungsform der Erfindung ist in der Steuereinheit eine Wertetabelle hinterlegt, die die Position des Stellglieds in Abhängigkeit der Anzahl an Kommutierungsartefakten, der Anzahl an absolvierten Umdrehungen, des absolvierten Drehwinkels und/oder der Übersetzung des Getriebes angibt. Auf diese Weise lässt sich das Verfahren beschleunigen.

Beispielsweise wird der Stromverlauf durch die Steuereinheit, einen Treiber des Gleichstrommotors oder einen Shunt mit Spannungsmesser gemessen, wodurch eine genaue Bestimmung des Stromverlaufs möglich ist.

Ferner wird die Aufgabe gelöst durch eine Stellgliedbaugruppe für einen Verbrennungsmotor mit einem Stellglied, einem Gleichstrommotor und einer Steuereinheit, die dazu eingerichtet ist, das erfindungsgemäße Verfahren durchzuführen.

Beispielsweise ist die Steuereinheit Teil eines Treibers und/oder einer H-Brücke für den Gleichstrommotor, wodurch die Kosten weiter reduziert werden können. Der Treiber und/oder die H-Brücke ist insbesondere Teil der Stellgliedbaugruppe.

In einer Ausführungsvariante ist das Stellglied eine Regelklappe für eine Turboladereinheit des Verbrennungsmotors, eine Drallklappe für eine Sauganlage des Verbrennungsmotors oder ein Ventil, insbesondere ein Mehrwegeventil für einen Motorkühlkreislauf des Verbrennungsmotors. Dadurch können Stellglieder, bei denen eine exakte Kenntnis der Position nicht zu einer Verbesserung des Verbrennungsmotors führen würde, kostengünstig realisiert werden.

Zum Beispiel dient die Regelklappe zur Umschaltung zwischen zwei Turboladern einer Turboladereinheit und die Drallklappe dient zur Veränderung des Dralls, mit dem der Kraftstoff bzw. das Kraftstoff-Luft-Gemisch in den Zylinder einbracht wird.

Zur Bereitstellung einer Übersetzung kann die Stellgliedbaugruppe ein Getriebe mit einer vorbestimmten Übersetzung aufweisen, wobei das Getriebe insbesondere selbstsperrend ist.

Weitere Merkmale und Vorteile der Erfindung ergeben sich aus der nachfolgenden Beschreibung sowie aus den beigefügten Zeichnungen, auf die Bezug genommen wird. In den Zeichnungen zeigen:
- Figur 1 einen Verbrennungsmotor mit einer erfindungsgemäßen Stellgliedbaugruppe,
- Figur 2 eine erfindungsgemäße Stellgliedbaugruppe,
- Figur 3 eine Darstellung eines gemessenen Stromverlaufs während der Durchführung des erfindungsgemäßen Verfahrens, und
- Figur 4 eine Vergrößerung eines Ausschnittes aus dem Stromverlauf gemäß Figur 3.

In Figur 1 ist ein Verbrennungsmotor 10 mit einer Turboladereinheit 12, beispielsweise einem Bi-Turbolader, einer Sauganlage 14, einem Motorblock 16 einer Abgasanlage 18 sowie einem Motorkühlkreislauf 20 gezeigt.

Im gezeigten Ausführungsbeispiel weist die Turboladereinheit 12, die Sauganlage 14 und der Motorkühlkreislauf 20 jeweils wenigstens eine Stellgliedbaugruppe 22 auf, die jeweils ein Stellglied 24 (Figur 2) umfassen.

Das Stellglied 24 der Stellgliedbaugruppe 22 der Turboladereinheit 12 ist eine Regelklappe, die den Luft- bzw. Abgasstrom zwischen zwei verschiedenen Turboladern der Turboladereinheit 12 zuführen kann.

In der Sauganlage 14 ist eine Stellgliedbaugruppe 22 mit vier Drallklappen als Stellglieder 24 vorgesehen. Die Drallklappen können die Einströmrichtung eines Brennstoff-Luftgemisches in die Zylinder des Motorblocks und damit den Drall, der sich im entsprechenden Zylinder ausbildet, verändern. Die vier Drallklappen werden über eine Stange 21 mit dem Gleichstrommotor 26 verbunden und betätigt.

Das Stellglied 24 der Stellgliedbaugruppe 22 des Motorkühlkreislaufs 20 ist ein Ventil, insbesondere ein Mehrwegventil, das den Kühlmittelfluss in verschiedene Zweige des Motorkühlkreislauf 20 kontrolliert.

Selbstverständlich lassen sich auch weitere Stellglieder als Teil einer erfindungsgemäßen Stellgliedbaugruppe 22 ausbilden. Die beschriebenen Anwendungsfälle sind lediglich beispielhaft zu verstehen.

In Figur 2 ist eine der Stellgliedbaugruppen 22 sehr schematisch dargestellt.

Die Stellgliedbaugruppe 22 weist neben dem Stellglied 24 einen Gleichstrommotor 26 und ein Getriebe 28 sowie eine Steuereinheit 30 und einen Treiber 32 auf. Der Gleichstrommotor 26, genauer gesagt die Ausgangswelle des Gleichstrommotors 26 ist zur Drehmomentübertragung über das Getriebe 28 mit dem Stellglied 24 verbunden.

Das Getriebe 28 hat eine bekannte Übersetzung und ist beispielsweise ein Schneckengetriebe.

Das Getriebe 28 ist insbesondere selbstsperrend, sodass seine Position nur durch den Gleichstrommotor 26 verändert werden kann.

Der Gleichstrommotor 26 ist über zwei Stromleitungen 34 mit dem Treiber 32 verbunden, der dem Gleichstrommotor 26 Strom zuführen kann. Der Treiber 32 kann eine H-Brücke 33 aufweisen.

Der Treiber 32 ist mit der Steuereinheit 30 elektrisch verbunden, sodass die Steuereinheit 30 den Treiber 32 ansteuern kann.

Selbstverständlich kann die Steuereinheit 30 auch im Treiber 32 integriert sein.

In Figur 2 ist zudem zur Strommessung durch die Stromleitungen 34 ein Shunt 36 mitsamt Spannungsmesser vorgesehen, die zusammen dargestellt sind. Der Spannungsmesser ist mit der Steuereinheit 30 elektrisch verbunden.

Zum Betätigen des Stellglieds 24 weist die Steuereinheit 30 den Treiber 32 an, den Gleichstrommotor 26 zu bestromen, d. h. Strom zuzuführen.

Der Gleichstrommotor 26 setzt die ihm zugeführte elektrische Energie in ein Drehmoment bzw. eine Rotation seiner Ausgangswelle um. Das Drehmoment wird vom Getriebe 28 übersetzt und dem Stellglied 24 zugeführt, wodurch das Stellglied 24 betätigt wird.

Im gezeigten Ausführungsbeispiel wird auf diese Weise beispielsweise das Mehrwegventil im Motorkühlkreislauf 20 geöffnet, die Regelklappe der Turboladereinheit 12 oder eine Drallklappe der Sauganlage 14 bewegt.

Das Stellglied 24 kann vom Gleichstrommotor 26 zwischen zwei Endlagen bewegt werden. Die Bewegungsrichtung des Stellglieds 24 hängt dabei von der Drehrichtung des Gleichstrommotors 26 ab. Genauer gesagt hängt die Drehrichtung des Stellgliedes 24 von der Drehrichtung der Ausgangswelle des Gleichstrommotors 26 ab. Im Folgenden wird jedoch zur Vereinfachung lediglich vom Gleichstrommotor 26 gesprochen.

In Abhängigkeit der Polarität des dem Gleichstrommotor 26 zugeführten Stroms wird der Gleichstrommotor 26 bzw. seine Ausgangswelle in eine positive bzw. negative Drehrichtung verdreht, wodurch das Stellglied 24 in eine positive bzw. negative Richtung verstellt wird.

Der vom Stellglied 24 zurückgelegte Weg ist dabei abhängig von der Anzahl der Umdrehungen des Gleichstrommotors 26 und der Übersetzung des Getriebes 28, sodass die Stellung des Stellgliedes 24 anhand der Anzahl an Umdrehungen, die der Gleichstrommotor 26 absolviert hat, und der Übersetzung des Getriebes 28 bestimmt werden kann.

Zur Bestimmung der vom Gleichstrommotor 26 absolvierten Umdrehungen und damit der Position des Stellgliedes 24 ermittelt die Steuereinheit 30 den Stromverlauf 38 des Stroms, der dem Gleichstrommotor 26 vom Treiber 32 zugeführt wurde.

Die Messung des Stroms kann dabei durch den Treiber 32 selbst erfolgen, beispielsweise bestimmt der Treiber 32 ohnehin selbst den sogenannten Stromspiegel. Die Messung kann auch in der H-Brücke 33 erfolgen.

Eine genauere Messung des Stroms kann mittels des Shunts 36 erfolgen, wobei die Strommessung dann von der Steuereinheit 30 selbst durchgeführt wird.

In Figur 3 ist ein gemessener Stromverlauf 38 zusammen mit dem Verlauf 40 der Position des Stellglieds 24 dargestellt.

Im gezeigten Beispiel wird das Stellglied 24 von seiner ersten Endlage E₁ zu seiner zweiten Endlage E₂ bewegt.

In Figur 4 ist eine Vergrößerung eines Abschnittes des Stromverlaufs 38 dargestellt. Gut zu erkennen sind Kommutierungsartefakte 42 im Stromverlauf 38, die sehr kurze Ausschläge im Stromverlauf 38 sind. Diese Kommutierungsartefakte 42 werden auch "Ripples" genannt.

Die Kommutierungsartefakte 42 entstehen bei der Kommutierung des Gleichstrommotors 26 dadurch, dass der dem Gleichstrommotor 26 zugeführte Gleichstrom durch einen mechanischen Wechselrichter in einen Wechselstrom umgewandelt wird.

Bei der Umpolung des Wechselstroms entstehen kurzzeitige Ausschläge im zugeführten Gleichstrom, die charakteristisch und daher gut zu erkennen sind.

In Abhängigkeit der Bauweise des Gleichstrommotors 26 findet eine bestimmte Anzahl an Kommutierungen pro vollständiger Umdrehung des Gleichstrommotors 26 statt, sodass pro vollständiger Umdrehung des Gleichstrommotors 26 eine bestimmte Anzahl an Kommutierungsartefakten 42 erzeugt wird.

Im einfachsten Fall eines Gleichstrommotors 26 finden zwei Kommutationen pro vollständiger Umdrehung des Gleichstrommotors 26 statt, sodass jedes Kommutierungsartefakt 42 einer halben Umdrehung des Gleichstrommotors 26 entspricht. Zur Erläuterung wird im Folgenden beispielhaft von einem solchen Gleichstrommotor mit zwei Kommutierungen ausgegangen. Zwischen zwei Kommutierungsartefakten hat sich der Gleichstrommotor 26 um 180° weitergedreht.

Die Steuereinheit 30 erkennt die Kommutierungsartefakte 42 im gemessenen Stromverlauf 38 und zählt die Anzahl der auftretenden Kommutierungsartefakte 42.

Gleichzeitig hat die Steuereinheit 30 Informationen zur Polarität des dem Gleichstrommotor 26 zugeführten Stromes, beispielsweise über das Vorzeichen des Stroms oder durch eine Information des Treibers 32.

Führt der dem Gleichstrommotor 26 zugeführte Strom zu einer Drehung des Gleichstrommotors bzw. seiner Ausgangswelle in die positive Drehrichtung, erhöht die Steuereinheit 30 bei jedem erkannten Kommutierungsartefakt 42 die Anzahl der erfassten Kommutierungsartefakte 42 um eins. Gleichermaßen verringert die Steuereinheit 30 die Anzahl der Kommutierungsartefakte 42 um eins, falls der dem Gleichstrommotor 26 zugeführte Strom zu einer Drehung in die negative Drehrichtung führt und ein weiteres Kommutierungsartefakt 42 erkannt wurde.

Aus der Anzahl an Kommutierungsartefakten 42 und der Information über den Aufbau des Gleichstrommotors 26 kann die Steuereinheit 30 dann auf den Drehwinkel und die Anzahl der absolvierten Umdrehungen des Gleichstrommotors 26 schließen.

Im diskutierten Fall teilt die Steuereinheit 30 die Anzahl der Kommutierungsartefakte 42 durch zwei und erhält dadurch die Anzahl an vollständig absolvierten Umdrehungen.

Falls die Anzahl an Kommutierungsartefakten 42 ungerade ist, bedeutet dies, dass der Gleichstrommotor 26 zudem einen Drehwinkel von über 180° hat. Falls die Anzahl der Kommutierungsartefakte 42 gerade ist, liegt der Drehwinkel des Gleichstrommotors 26 bei weniger als 180°.

Die Anzahl an Kommutierungsartefakten 42 und damit die Anzahl an absolvierten Umdrehungen des Gleichstrommotors 26 inklusive der Winkellage wird ausgehend von einer der Endlagen E₁ bzw. E₂ gezählt.

Die Steuereinheit 30 kann also anhand der Anzahl an absolvierten Umdrehungen des Gleichstrommotors und der aktuellen Winkellage des Gleichstrommotors 26 den vom Stellglied 24 zurückgelegten Weg aus der Endposition ermitteln. Hierzu verwendet die Steuereinheit 30 die Informationen über die Übersetzung des Getriebes 28, die in einem Speicher der Steuereinheit 30 hinterlegt sind.

Zudem sind in der Steuereinheit 30 Informationen zur Art des Stellglieds 24 hinterlegt, beispielsweise Informationen über den Bewegungsumfang des Stellglieds 24.

Beispielsweise entspricht aufgrund der Übersetzung des Getriebes 28 eine vollständige Umdrehung des Gleichstrommotors 26 einer Rotation der Regelklappe der Turboladereinheit 12 um 0,5°. Somit kann die Steuereinheit 30 bestimmen, dass die Regelklappe, also das Stellglied 24, um 9° gedreht wurde, wenn 18 Umdrehungen vom Gleichstrommotor 26 absolviert wurden.

Außerdem kann die Steuereinheit 30 Informationen über den Bewegungsumfang des Stellglieds, also der Regelklappe haben. Beispielsweise beträgt der Bewegungsumfang der Regelklappe 45°, sodass 18 absolvierte Umdrehungen des Gleichstrommotors 26 einer um 20 % geöffneten Regelklappe entsprechen.

Wird der Gleichstrommotor 26 in die entgegengesetzte Drehrichtung verdreht, verringert die Steuereinheit 30 die Anzahl der Kommutierungsartefakte 42 und damit die Anzahl der absolvierten Umdrehungen entsprechend.

Auf diese Weise kann die Position des Stellgliedes 24 relativ zu einer seiner Endlagen ohne weitere Sensorik, wie einem Positionssensor für das Stellglied 24 ermittelt werden.

Die Steuereinheit 30 kann anhand von Daten des Treibers 32 oder des Stromverlaufs 38 bestimmen, wenn das Stellglied 24 eine seiner Endlagen E₁, E₂ erreicht. Wie in Figur 3 zu sehen, steigt der Strom stark an, sobald die Endlage E₂ des Stellglieds 24 erreicht ist. Dieser Anstieg wird vom Treiber 32 oder der Steuereinheit 30 als Erreichen der Endlage E₂ erkannt.

Sobald die Steuereinheit 30 ermittelt, dass das Stellglied 24 eine seiner Endlagen E₁, E₂ erreicht hat, setzt sie die von ihr bestimmte Position des Stellglieds 24 auf die entsprechende Endlage E₁, E₂, unabhängig davon, ob die mithilfe der Anzahl der Kommutierungsartefakte 42 ermittelte Position des Stellglieds 24 damit übereinstimmt oder nicht.

Außerdem setzt sie die Anzahl der Kommutierungsartefakte 42 und auch der absolvierten Umdrehungen des Gleichstrommotors 26 auf Null zurück, wodurch das Verfahren zur Positionsbestimmung kalibriert wird.

Vor dem Zurücksetzen der Anzahl der Kommutierungsartefakte 42 bzw. beim Erreichen der Endlage E₁, E₂ vergleicht die Steuereinheit 30 die Anzahl der Kommutierungsartefakte 42 mit einer vorbestimmten Mindestanzahl und/oder einem vorbestimmten Bereich, die bzw. der in einem Speicher der Steuereinheit 30 hinterlegt ist.

Die vorbestimmte Mindestanzahl und/oder der vorbestimmte Bereich sind berechnete oder empirisch ermittelte Werte für die Anzahl an Kommutierungsartefakten 42, die beim Betätigen des Stellglieds 24 von einer der Endlagen E₁, E₂ in die andere im fehlerfreien Betrieb wenigstens auftreten bzw. zwischen denen die Anzahl mit hoher Wahrscheinlichkeit liegt.

Durch den Vergleich wird geprüft, ob es plausibel ist, dass die Endlage E₁, E₂ erreicht wurde.

Liegt die Anzahl der Kommutierungsartefakte 42 unterhalb der vorbestimmten Mindestanzahl und/oder außerhalb des vorbestimmten Bereiches, schließt die Steuereinheit 30 darauf, dass ein Problem mit der Stellgliedbaugruppe 22 vorliegt und erzeugt beispielsweise eine Fehlermeldung.

Wird das Stellglied 24 anschließend aus der Endlage E₂ herausbewegt, so zählt die Steuereinheit 30 die Anzahl der Kommutierungsartefakte 42 von Null weg, wodurch stets eine genaue Bestimmung der Position erreicht wird.

Denkbar ist selbstverständlich auch, dass in der Steuereinheit 30 eine Wertetabelle hinterlegt ist, die die Position des Stellglieds 24 direkt mit der Anzahl der Kommutierungsartefakte 42 verknüpft, ohne dass die Steuereinheit 30 Berechnungen zur Anzahl der absolvierten Umdrehungen des Gleichstrommotors 26 oder der Übersetzung des Getriebes 28 vornehmen muss.

Selbstverständlich kann die Wertetabelle auch die Position des Stellglieds 24 in Abhängigkeit der Anzahl der absolvierten Umdrehungen des Gleichstrommotors 26 oder des absolvierten Drehwinkels angeben.

## Patentansprüche

1. Verfahren zur Bestimmung der Position eines Stellglieds (24) eines Verbrennungsmotors (10), insbesondere einer Regelklappe, einer Drallklappe oder eines Ventils, das von einem Gleichstrommotor (26) betätigt wird, mit den folgenden Schritten:
a) Messen des Stromverlaufs (38) des dem Gleichstrommotor (26) zugeführten Stromes,
b) Erkennen von Kommutierungsartefakten (42) im gemessenen Stromverlauf (38),
c) Bestimmen der Anzahl an erkannten Kommutierungsartefakten (42) durch eine Steuereinheit (30),
d) Bestimmen der Position des Stellglieds (24) anhand der Anzahl an Kommutierungsartefakten (42) durch die Steuereinheit (30) unter Verwendung der Anzahl an Kommutierungsartefakten (42) relativ zu einer Endlage (E₁, E₂) des Stellgliedes (24),
e) Erkennen der Endlage (E₁, E₂) des Stellglieds (24) durch die Steuereinheit (30) und daraufhin Bestimmen der Position des Stellglieds (24) als die Endlage (E₁, E₂), unabhängig von der Anzahl der Kommutierungsartefakte (42), und
f) Überprüfen der Steuereinheit (30) beim Erreichen der Endlage (E₁, E₂), ob die Anzahl der Kommutierungsartefakte (42) oberhalb einer vorbestimmten Mindestanzahl und/oder innerhalb eines vorbestimmten Bereichs liegt.

2. Verfahren nach Anspruch 1, **dadurch gekennzeichnet, dass** die Steuereinheit (30) die Drehrichtung des Gleichstrommotors (26) bestimmt, insbesondere anhand der Polarität des Stromes, und zur Bestimmung der Position des Stellgliedes (24) heranzieht.

3. Verfahren nach Anspruch 1 oder 2, **dadurch gekennzeichnet, dass** die Steuereinheit (30) die Anzahl der vom Gleichstrommotor (26) absolvierten Umdrehungen und/oder den absolvierten Drehwinkel des Gleichstrommotors (26) anhand der Anzahl der Kommutierungsartefakte (42) bestimmt und zur Bestimmung der Position des Stellglieds (24) verwendet.

4. Verfahren nach Anspruch 3, **dadurch gekennzeichnet, dass** ein Getriebe (28) zwischen dem Gleichstrommotor (26) und dem Stellglied (24) vorgesehen ist, wobei in der Steuereinheit (30) Informationen über die Übersetzung des Getriebes (28) hinterlegt sind, wobei die Steuereinheit (30) die Position des Stellglieds (24) in Abhängigkeit der Übersetzung des Getriebes (28) sowie den absolvierten Umdrehungen und/oder dem absolvierten Drehwinkel des Gleichstrommotors (26) bestimmt.

5. Verfahren nach einem der vorhergehenden Ansprüche, **dadurch gekennzeichnet, dass** in der Steuereinheit (30) eine Wertetabelle hinterlegt ist, die die Position des Stellglieds (24) in Abhängigkeit der Anzahl an Kommutierungsartefakten, der Anzahl an absolvierten Umdrehungen, des absolvierten Drehwinkels und/oder der Übersetzung des Getriebes (28) angibt.

6. Verfahren nach einem der vorhergehenden Ansprüche, **dadurch gekennzeichnet, dass** der Stromverlauf (38) durch die Steuereinheit (30), einen Treiber (32) des Gleichstrommotors (26) oder einen Shunt (36) mit Spannungsmesser gemessen wird.

7. Stellgliedbaugruppe für einen Verbrennungsmotor mit einem Stellglied (24), einem Gleichstrommotor (26) und einer Steuereinheit (30), die dazu eingerichtet ist, ein Verfahren gemäß einem der vorhergehenden Ansprüche durchzuführen.

8. Stellgliedbaugruppe nach Anspruch 7, **dadurch gekennzeichnet, dass** die Steuereinheit (30) Teil eines Treibers (32) und/oder einer H-Brücke für den Gleichstrommotor (26) ist.

9. Stellgliedbaugruppe nach Anspruch 7 oder 8, **dadurch gekennzeichnet, dass** das Stellglied (24) eine Regelklappe für eine Turboladereinheit (12) des Verbrennungsmotors (10), eine Drallklappe für eine Sauganlage (14) des Verbrennungsmotors (10) oder ein Ventil, insbesondere ein Mehrwegeventil für einen Motorkühlkreislauf (20) des Verbrennungsmotors (10) ist.

10. Stellgliedbaugruppe nach einem der Ansprüche 7 bis 9, **dadurch gekennzeichnet, dass** die Stellgliedbaugruppe (22) ein Getriebe (28) mit einer vorbestimmten Übersetzung aufweist, wobei das Getriebe (28) insbesondere selbstsperrend ist.

## Claims

1. Method for determining the position of an actuator (24) of an internal combustion engine (10), in particular a control valve, a tumble valve or a valve which is operated by a DC motor (26), comprising the following steps:
a) measurement of the current profile (38) of the current which is supplied to the DC motor (26),
b) identification of commutation artefacts (42) in the measured current profile (38),
c) determination of the number of identified commutation artefacts (42) by the control unit (30),
d) determination of the position of the actuator (24) on the basis of the number of commutation artefacts (42) by the control unit (30) using the number of commutation artefacts (42) relative to an end position (E₁, E₂) of the actuator (24),
e) identification of the end position (E₁, E₂) of the actuator (24) by the control unit (30) and then determination of the position of the actuator (24) as the end position (E₁, E₂), independently of the number of commutation artefacts (42), and
f) checking of the control unit (30), when the end position (E₁, E₂) is reached, as to whether the number of commutation artefacts (42) lies above a predetermined minimum number and/or within a predetermined range.

2. Method according to Claim 1, **characterized in that** the control unit (30) determines the direction of rotation of the DC motor (26), in particular on the basis of the polarity of the current, and uses the said direction of rotation for determining the position of the actuator (24).

3. Method according to Claim 1 or 2, **characterized in that** the control unit (30) determines the number of revolutions completed by the DC motor (26) and/or the completed rotation angle of the DC motor (26) on the basis of the number of commutation artefacts (42) and uses the said number of revolutions and/or the said completed rotation angle for determining the position of the actuator (24).

4. Method according to Claim 3, **characterized in that** a gear mechanism (28) is provided between the DC motor (26) and the actuator (24), wherein information about the transmission ratio of the gear mechanism (28) is stored in the control unit (30), wherein the control unit (30) determines the position of the actuator (24) depending on the transmission ratio of the gear mechanism (28) and the completed revolutions and/or the completed rotation angle of the DC motor (26).

5. Method according to one of the preceding claims, **characterized in that** a table of values is stored in the control unit (30), which table of values specifies the position of the actuator (24) depending on the number of commutation artefacts, the number of completed revolutions, the completed rotation angle and/or the transmission ratio of the gear mechanism (28).

6. Method according to one of the preceding claims, **characterized in that** the current profile (38) through the control unit (30), a driver (32) of the DC motor (26) or a shunt (36) is measured using a voltmeter.

7. Actuator assembly for an internal combustion engine comprising an actuator (24), a DC motor (26) and a control unit (30) which is designed to carry out a method according to one of the preceding claims.

8. Actuator assembly according to Claim 7, **characterized in that** the control unit (30) is part of a driver (32) and/or an H-bridge for the DC motor (26).

9. Actuator assembly according to Claim 7 or 8, **characterized in that** the actuator (24) is a control valve for a turbocharger unit (12) of the internal combustion engine (10), a tumble valve for an intake system (14) of the internal combustion engine (10), or a valve, in particular a multiway valve for an engine cooling circuit (20) of the internal combustion engine (10) .

10. Actuator assembly according to one of Claims 7 to 9, **characterized in that** the actuator assembly (22) has a gear mechanism (28) with a predetermined transmission ratio, wherein the gear mechanism (28) is, in particular, self-locking.

## Revendications

1. Procédé de détermination de la position d'un organe de réglage (24) d'un moteur à combustion interne (10), en particulier d'un papillon des gaz, d'une vanne papillon ou d'une soupape, qui est actionné par un moteur à courant continu (26), comprenant les étapes suivantes consistant à :
a) mesurer le trajet de courant (38) du courant amené au moteur à courant continu (26),
b) reconnaître des interférences de commutation (42) sur le trajet de courant (38) mesuré,
c) déterminer le nombre des interférences de commutation (42) reconnues par une unité de commande (30),
d) déterminer la position de l'organe de réglage (24) à l'aide du nombre d'interférences de commutation (42) par l'unité de commande (30) en utilisant le nombre d'interférences de commutation (42) par rapport à une position de fin de course (E₁, E₂) de l'organe de réglage (24),
e) reconnaître la position de fin de course (E₁, E₂) de l'organe de réglage (24) par l'unité de commande (30), et ensuite déterminer la position de l'organe de réglage (24) comme la position de fin de course (E₁, E₂) indépendamment du nombre des interférences de commutation (42), et
f) vérifier, par l'unité de commande (30), lorsque la position de fin de course (E₁, E₂) est atteinte, si le nombre des interférences de commutation (42) est situé au-dessus d'un nombre minimal prédéterminé et/ou est compris dans une plage prédéterminée.

2. Procédé selon la revendication 1, **caractérisé en ce que** l'unité de commande (30) détermine le sens de rotation du moteur à courant continu (26), en particulier à l'aide de la polarité du courant, et l'utilise pour déterminer la position de l'organe de réglage (24).

3. Procédé selon la revendication 1 ou 2, **caractérisé en ce que** l'unité de commande (30) détermine le nombre de tours effectués par le moteur à courant continu (26) et/ou l'angle de rotation effectué par le moteur à courant continu (26) à l'aide du nombre des interférences de commutation (42), et les utilise pour déterminer la position de l'organe de réglage (24).

4. Procédé selon la revendication 3, **caractérisé en ce qu'**une boîte de vitesses (28) est prévue entre le moteur à courant continu (26) et l'organe de réglage (24), dans lequel des informations concernant le rapport de transmission de la boîte de vitesses (28) sont mémorisées dans l'unité de commande (30), l'unité de commande (30) déterminant la position de l'organe de réglage (24) en fonction du rapport de transmission de la boîte de vitesses (28) ainsi que des tours effectués et/ou de l'angle de rotation effectué du moteur à courant continu (26).

5. Procédé selon l'une quelconque des revendications précédentes, **caractérisé en ce que** dans l'unité de commande (30) un tableau de valeurs est mémorisé qui indique la position de l'organe de réglage (24) en fonction du nombre d'interférences de commutation, du nombre de tours effectués, de l'angle de rotation effectué et/ou du rapport de transmission de la boîte de vitesses (28).

6. Procédé selon l'une quelconque des revendications précédentes, **caractérisé en ce que** le trajet de courant (38) est mesuré par l'unité de commande (30), un circuit d'attaque (32) du moteur à courant continu (26) ou un shunt (36) muni d'un voltmètre.

7. Ensemble d'organes de réglage destiné à un moteur à combustion interne doté d'un organe de réglage (24), d'un moteur à courant continu (26) et d'une unité de commande (30) qui est conçue pour effectuer un procédé selon l'une quelconque des revendications précédentes.

8. Ensemble d'organes de réglage selon la revendication 7, **caractérisé en ce que** l'unité de commande (30) fait partie d'un circuit d'attaque (32) et/ou d'un pont en H pour le moteur à courant continu (26) .

9. Ensemble d'organes de réglage selon la revendication 7 ou 8, **caractérisé en ce que** l'organe de réglage (24) est un papillon des gaz pour une unité de turbocompresseur (12) du moteur à combustion interne (10), une vanne papillon pour un système d'admission (14) du moteur à combustion interne (10) ou une soupape, en particulier une soupape à plusieurs voies pour un circuit de refroidissement de moteur (20) du moteur à combustion interne (10).

10. Ensemble d'organes de réglage selon l'une quelconque des revendications 7 à 9, **caractérisé en ce que** l'ensemble d'organes de réglage (22) présente une boîte de vitesses (28) ayant un rapport de transmission prédéterminé, la boîte de vitesses (28) étant en particulier autobloquante.
